# EUROPÄISCHE PATENTSCHRIFT

(11) **EP 0 877 656 B1**
(45) Veröffentlichungstag und Bekanntmachung des Hinweises auf die Patenterteilung: **16.10.2002**
(21) Anmeldenummer: 97951812.3
(22) Anmeldetag: 26.11.1997
(51) Int. Cl.: B07C 1/02

(54) **VERFAHREN UND VORRICHTUNG ZUR BEHÄLTERENTLEERUNG, INSBESONDERE ZUR VERWENDUNG BEI POSTSORTIERANLAGEN**
METHOD AND DEVICE FOR EMPTYING RECEPTACLES, PARTICULARLY FOR USE IN POSTAL SORTING STATIONS
PROCEDE ET DISPOSITIF DE VIDAGE DE CONTENANTS, UTILISES NOTAMMENT DANS DES INSTALLATIONS DE TRI POSTAL

(30) Priorität: 29.11.1996 DE 19649603
(43) Veröffentlichungstag der Anmeldung: 18.11.1998
(73) Patentinhaber: SIEMENS AKTIENGESELLSCHAFT, 80333 München (DE)
(72) Erfinder: PFÖRTNER, Helmut, D-91085 Weisendorf (DE); BERTLEIN, Klaus, D-91077 Dormitz (DE); PAWLAK, Uwe, D-91077 Neunkirchen (DE)
(86) Internationale Anmeldenummer: DE9702768
(87) Internationale Veröffentlichungsnummer: WO98023393

(56) Entgegenhaltungen:
- EP-A- 0 464 771
- EP-A- 0 716 891

## Beschreibung

Die Erfindung bezieht sich auf ein Verfahren zur Behälterentleerung, insbesondere zur Verwendung bei Postsortieranlagen, bei denen auf einer Seite adressiertes Postgut, vorzugsweise Briefe od. dgl., in Normkästen angeliefert wird. Daneben bezieht sich die Erfindung auch auf die zugehörige Vorrichtung zur Durchführung des Verfahrens mit wenigstens einem Behälter für das plattenförmige Behältergut, vorzugsweise für Briefe od. dgl.

Im Rahmen der Automatisierung von Sortier- und Vereinzelungsanlagen für Postgut wird angestrebt, das Ordnen, Sortieren und Verteilen des Postgutes, insbesondere von Briefen od. dgl., soweit wie möglich automatisiert durchzuführen. Eine dabei verwendbare Einrichtung, mit der Postgut sortiert und in unterschiedlichen Behältern abgelegt werden kann, ist beispielsweise aus der DE 35 30 624 A1 bekannt. Die.Behälter sind dabei genormte Postgutkästen zur weiteren Behandlung, insbesondere Vereinzelung, des Postgutes.

Eine weitere derartige Einrichtung ist aus EP 0 464 771 A1 bekannt.

Bisher ist wesentlicher Schwachpunkt bei der Automatisierung solcher Anlagen, daß das in genormten Kästen angelieferte Postgut entnommen und zur Vereinzelung auf einen Anschlag, der in der Praxis als sog. Paddel bezeichnet wird, gegeben werden muß. Insbesondere das Entleeren der Kästen und das Ansetzen des Stapels gegen das bewegliche Paddel zur weiteren Vereinzelung des Postgutes wird bisher noch weitestgehend manuell durchgeführt.

Aufgabe der Erfindung ist es daher, mit einem verbesserten Verfahren ein halbautomatisches bzw. vollautomatisches Entleeren von Behältern für Brief- und Postgutsortieranlagen sowie ein automatisches, lagerichtiges Nachführen und lückenlose Ansetzen des Postgutstapels an den Anschlag zur Vereinzelung zu ermöglichen. Dazu soll eine diesbezügliche Vorrichtung geschaffen werden.

Die Aufgabe ist bei einem Verfahren der eingangs genannten Art durch die Abfolge der Verfahrensschritte gemäß Patentanspruch 1 gelöst. Die zugehörige Vorrichtung zur Durchführung des Verfahrens wird durch die Gesamtheit der Merkmale des Patentanspruches 14 beschrieben.

Mit der Erfindung ist ein Werkzeug realisiert, das gleichzeitig als Entnahme- und Übergabekopf eingesetzt wird. Dieser Entnahme- und Übergabekopf entnimmt das plattenförmige Behältergut aus dem Behälter als Stapel und übergibt diesen lagerichtig sowie abhängig von der Stellung eines beweglichen Anschlages der nachfolgenden Vereinzelungseinheit. Der Entnahmekopf- und Übergabekopf wird mittels zweier NC-gesteuerter Achsen eines Handlingsystems in die jeweils erforderliche Arbeitsposition geschwenkt und kann linear verfahren werden.

Die Erfindung wird vorteilhafterweise bei Postgutsortieranlagen eingesetzt. Es ist aber auch ein Einsatz bei Sortierung, Stapelung, Entnahme und Übergabe von plattenförmigen Werkstücken möglich.

Weitere Einzelheiten und Vorteile der Erfindung ergeben sich aus der nachfolgenden Figurenbeschreibung von Ausführungsbeispielen. Es zeigen
- Figur 1: und Figur 2 Seitenansichten einer Anlage zur Übergabe von Postgut aus einem Kasten zu einer Vereinzelungseinheit in zwei unterschiedlichen Zyklen,
- Figur 3: eine zugehörige Frontansicht und
- Figur 4: eine Draufsicht auf die Gesamtanlage.

Die Figuren werden weitestgehend gemeinsam beschrieben. Insbesondere aus den Figuren 1 und 2 wird das neue, verbesserte Verfahren speziell zur Postgutsortierung deutlich. Dabei sind in Figur 1 und Figur 2 unterschiedliche Zyklen mit jeweils separaten Arbeitsphasen dargestellt. Im einzelnen zeigt Figur 1 mit den Phasen a) bis c) den Zyklus des Entnehmens von Postgut, Transport und Übergabe zu einer Vereinzelungseinheit. Figur 2 zeigt mit den Phasen d) bis f) den Zyklus des Zurückfahrens eines Entnahmekopfes nach der Übergabe von Postgut zurück in die Ausgangsposition und Neuaktivierung. Als Behälter werden dabei im Rahmen von Postgutsortieranlagen übliche Normkästen verwendet.

Gemäß Figur 4 werden einzelne Postkästen 1, 1', 1" als Behälter für plattenförmiges Postgut 4 nacheinander durch eine nicht im einzelnen dargestellte Zuführeinheit 55, beispielsweise Rollenbahn, zu einem Übergabepunkt gebracht. In derartigen Kästen 1, 1', 1" werden insbesondere Briefe unterschiedlichen Formates als Postgut angeliefert, wobei sich aufgrund vorangehender Sortierung bereits die Frankatur geordnet auf der Oberseite des Postgutes 4 befindet. Durch auf der Grundfläche des Kastens 1 in zwei Richtungen angebrachte Schrägen 2 bzw. 3 kann das Postgut gegenüber zwei der Längskanten exakt ausgerichtet werden. Von den Schrägen 2 und 3 ist in der Darstellung gemäß Figur 2 und 3 nur die Schräge 2 sichtbar.

Von den gefüllt angeliefert Kästen 1, 1', 1" befindet sich der erste Kasten 1 jeweils in der Aufnahmeposition: Zum geordneten Entnehmen des Postgutes 4 müssen die Kästen 1, 1', 1'' geschwenkt werden. Dafür wird gemäß Figur 1 beispielsweise der Kasten 1 an einem Schwenkpunkt aufgesetzt und um einen Winkel zwischen 90° und 180° zur Horizontalen, beispielsweise 135°, geschwenkt. Die Grundfläche des Kastens 1 wird dabei angehoben. Es ist ein verfahrbarer Entnahme- und Übergabekopf 5 vorhanden, der in der Aufnahmeposition in den Kasten 1 eingreift und das Postgut 4 als Stapel fixiert. Dafür ist am Entnahme- und Übergabekopf ein Gegenhalter 6 angebracht, der nicht im einzelnen dargestellte Sensoren zur Erkennung des Füllstandes des einzelnen Kastens 1 sowie zugehörige Antriebsmittel 7 aufweist. Damit kann der Gegenhalter 6 in geeigneter Lage auf dem Stapel 4 des Postgutes positioniert werden. Eine Fläche 8 bildet eine um etwa 90° versetzte Abstützung.

Der Drehpunkt für den Entnahme- und Übergabekopf 5 ist in etwa in Höhe der Oberkante einen nachfolgenden Zuführbandes 10 für den Transport des Stapels 4 positioniert. Durch das gemeinsame Drehen eines Kastens 1 mit darin eingreifenden Entnahme- und Übernahmekopf 5 wird das Postgut in eine geeignete Raumlage gebracht. Anschließend kann der Kasten 1 manuell oder automatisch abgezogen werden. Das gestapelte Postgut 4 ist dann als Stapel im Entnahme- und Übergabekopf 5 und kann darin auf einer Bahn 10 zu einem Anschlag 20 zugeführt werden. Der Anschlag 20 ist beweglich ausgebildet und bildet ein in Postgutsortieranlagen bekanntes Vereinzelungspaddel.

Wie bereits erwähnt, ist in den Figuren 1 und 2 die Postgutentleerungs-/Übergabeeinrichtung in den zwei unterschiedlichen Betriebszyklen mit den signifikanten Arbeitsphasen a) bis c) bzw. d) bis g) dargestellt, woraus sich ein geschlossener Arbeitsablauf ergibt. Im einzelnen gibt Figur 1 den Zyklus des Entnehmens des Stapels aus dem Kasten und Hinfahren des Entnahme- und Übergabekopfes 5 zum Vereinzelungspaddel 20 wieder. Figur 2 verdeutlicht dagegen den Zyklus des Zurückfahrens des Entnahme- und Übergabekopfes 5, was über den nächsten bereits angelieferten Kasten 1' erfolgen kann. Die Übergabeposition des Entnahme- und Übergabekopfes 5 kann automatisch im gesamten Übergabebereich des Zuführbandes 10 in Abhängigkeit von der jeweiligen Position von Anschlägen festgelegt werden. Dabei können Drehlage, Position einerseits sowie Geschwindigkeiten, Beschleunigungen und Verzögerungen aufeinander abgestimmt werden. Somit ist also eine kontinuierliche. Arbeitsweise der Vorrichtung mit einem Verfahrweg von beispielsweise 1 = 1150 mm, maximal bis lₘₐₓ = 1790 mm, möglich.

Speziell Figur 3 verdeutlicht den räumlichen Aufbau der Vorrichtung aus Entnahme- und Übergabekopf 5 mit der zugehörigen räumlichen Orientierung von Drehachse 100 und Linearachse 200, die bei NC-gesteuert sind, und der Verfahrbahn 10. Für die übrigen Bewegungen sind pneumatische Antriebe vorgesehen. Weiterhin ist ein Gestell 50 vorhanden, an dem die Mittel zur Ausführung der Bewegung des Entnahme- und Übergabekopfes 5 angebracht sind. Seitlich ist am Entnahme- und Übergabekopf 5 ein Leitblech 11 angebracht. Es können weitere Leitbleche 12, ... vorgesehen sein.

Aus Figur 4 ergibt sich die Integration der Vorrichtung gemäß Figur 3 in den Betriebsablauf einer vorhandenen Anlage. Vorteilhafterweise werden die Kästen 1, 1', 1" seitlich von einer Bedienperson im rechten Winkel mit einer Zuführeinheit 55, wie Rollenbahn od. dgl., zugeführt. Um das Gestell 50 ist eine Abschrankung 51 vorhanden.

Im einzelnen werden mit der anhand der Figuren 1 bis 4 dargestellten Vorrichtung folgende Verfahrensschritte ausgeführt:
- Der Entnahme- und Übernahmekopf 5 wird mittels der beiden NC-Achsen 100 und 200 über jeweils einen Kasten 1 positioniert und in Stellung gebracht.
- Der Entnahme- und Übernahmekopf 5 greift mit dem Gegenhalter 6 in den Kasten 1.
- Der Gegenhalter 6 wird in Abhängigkeit von der Stapelhöhe in den Kasten 1 zur Fixierung des Postgutstapels 4 eingefahren.
- Der Kasten 1 wird mit dem Entnahme- und Übergabekopf 5 angehoben und um eine der Vorzugsachsen des Kastens 1 in die Entnahmeposition geschwenkt.
- Der Kasten 1 wird abgezogen.
- Der Postgutstapel 4 liegt im Entnahme- und Übergabekopf 5 und wird in die günstigste Transportposition geschwenkt. Seitliche Leitbleche 11, 12 übernehmen die Fixierung des Postgutstapels 4.
- Der Postgutstapel 4 wird in Übergabeposition gebracht und dabei in die vertikale Übergabestellung geschwenkt. Die jeweilige Position des Paddels 20 der Vereinzelungseinheit wird hierbei vom Entnahme- und Übergabekopf 5 erfaßt.
- Während der Übergabe an die eine nachfolgende Vereinzelungseinheit kann der Postgutstapel 4 synchron zur Geschwindigkeit des Paddels 20 entsprechend der Vereinzelungsgeschwindigkeit mitgefahren werden.
- Die Übergabe an die Vereinzelungseinheit kann durch manuelles Umsetzen des Paddels 20 und das anschließende Zurückziehen des Übergabe- und Entnahmekopfes 5 erfolgen. Alternativ kann die Übergabe des Postgutstapels 4 durch automatisches Umsetzen des Paddels und das anschließende Zurückziehen des Entnahmekopfes erfolgen.
- Parallel zum Ablauf können - entkoppelt vom Arbeitszyklus der gesamten Vorrichtung - auf der Bedienerseite bereits weitere volle Kästen 1', 1" zugeführt werden.

Das Verfahren und die zugehörige Vorrichtung wurden speziell für die Verwendung bei Sortier- und Vereinzelungsanlagen für Postgut beschrieben. Auch für den Transport anderer plattenförmiger Gegenstände unterschiedlicher Größe ist das Verfahren und die zugehörige Vorrichtung einsetzbar, sofern die Gegenstände stapelbar sind.

## Patentansprüche

1. Verfahren zur Entleerung von Behältern, insbesondere zur Verwendung in Postsortieranlagen, bei denen auf einer Seite adressiertes Postgut, vorzugsweise Briefe od. dgl., in Normkästen angeliefert wird, mit folgenden Verfahrensschritten:
a) jeweils ein oben offener Behälter mit plattenförmigem Behältergut wird in eine Aufnahmeposition gebracht,
b) in der Aufnahmeposition wird ein verfahrbarer Entnahme- und Übergabekopf mit einem Gegenhalter über dem Behälter positioniert und der Gegenhalter wird in den Behälter zur Fixierung des im Behälter befindlichen Behältergutes als Stapel gefahren,
c) der Behälter wird mit dem Entnahme- und Übergabekopf um mindestens 90° soweit geschwenkt, dass das Behältergut vom Entnahme- und Übergabekopf als Stapel fixiert wird,
d) der Behälter wird abgezogen,
e) der vom Gegenhalter und einer dazu um ca. 90° versetzten Stützfläche des Entnahme- und Übergabekopfes fixierte Stapel wird zu einem beweglich ausgebildeten Anschlag geführt und in eine Lage geschwenkt, bei der die Postgüter vertikal ausgerichtet sind,
f) mit dem beweglichen Anschlag erfolgt eine Weitergabe des Stapels.

2. Vorrichtung nach Anspruch 1, **dadurch gekennzeichnet, dass** zur Fixierung des Behältergutes neben dem Gegenhalter und der Stützfläche Leitbleche verwendet werden.

3. Verfahren nach Anspruch 1, **dadurch gekennzeichnet, dass** der Füllstand des Behälters erkannt wird und der Gegenhalter entsprechend positioniert sowie gegen Verstellung gesichert wird.

4. Verfahren nach Anspruch 1, **dadurch gekennzeichnet, dass** der Drehpunkt des Entnahmeund Übergabekopfes etwa in der Höhe der Oberkante eines Zuführbandes für den Transport des Stapels gewählt wird.

5. Verfahren nach Anspruch 1, **dadurch gekennzeichnet, dass** das Schwenken des Behälters zwischen 120 und 180°, vorzugsweise um ca. 135°, um eine der Stapelkanten erfolgt.

6. Verfahren nach Anspruch 1, **dadurch gekennzeichnet, dass** die Übergabeposition des Entnahme- und Übergabekopfes automatisch im gesamten Übergabebereich des Zuführbandes in Abhängigkeit von der jeweiligen Stellung des Anschlages festgelegt wird.

7. Verfahren nach Anspruch 6, **dadurch gekennzeichnet, dass** während der Übergabe die Drehlage und Position des Entnahme- und Übergabekopfes, sowie die entsprechenden Geschwindigkeiten, Beschleunigungen und Verzögerungen aufeinander abgestimmt werden.

8. Verfahren nach Anspruch 7, **dadurch gekennzeichnet, dass** der Entnahme- und Übergabekopf während der Übergabe in Abhängigkeit von der Geschwindikeit des beweglichen Anschlages nachgeführt wird.

9. Verfahren nach Anspruch 1, **dadurch gekennzeichnet, dass** das Behältergut durch ein Umsetzen des beweglichen Anschlages übergeben wird.

10. Verfahren nach Anspruch 1, **dadurch gekennzeichnet, dass** das Behältergut durch das Zurückziehen des Entnahme- und Übergabekopfes gegenüber dem beweglichen Anschlag weitergegeben wird.

11. Verfahren nach Anspruch 11, **dadurch gekennzeichnet, dass** der Entnahme- und Übergabekopf beim Vor- und Zurückfahren über einen nachfolgenden, bereits der Aufnahmeposition zugeführten Behälter hinwegfährt.

12. Verfahren nach Anspruch 1, **dadurch gekennzeichnet, dass** die Drehlage des Entnahmekopfes beim Aufnehmen des Behälters so verändert wird, dass über den Behälter vorstehendes Behältergut in den Behälter gedrückt wird.

13. Verfahren nach einem der vorhergehenden Ansprüche, **dadurch gekennzeichnet, dass** der Behälter von der Bedienerseite dem Entnahme- und Übergabekopf zugeführt wird.

14. Vorrichtung zur Durchführung des Verfahrens nach Anspruch 1 oder einem der Ansprüche 2 bis 13 mit einem Behälter (1) für plattenförmiges Behältergut, insbesondere für Postgut wie Briefe od. dgl., und einem beweglichen Anschlag (20) zur Weitergabe des Behältergutes, **gekennzeichnet durch** einen Entnahmeund Übergabekopf (5) mit einem Gegenhalter (6), der in der Aufnahmeposition mittels eines Antriebsmittels (7) in den Behälter (1) verfahrbar ist, und Mittel zum Bewegen des Entnahme- und Übergabekopfes (5) von der Aufnahmeposition zu dem beweglichen Anschlag (20) und wieder zurück und zum Schwenken des Entnahme- und Übergabekopfes (5).

15. Vorrichtung nach Anspruch 14, **dadurch gekennzeichnet, dass** Leitbleche (11,12) für die seitliche Führung des Stapels vorhanden sind.

16. Vorrichtung nach Anspruch 14, **dadurch gekennzeichnet, dass** das Handling-System für den Entnahme- und Übernahmekopf (5) wenigstens eine NCgesteuerte Linear-Achse (100) und wenigstens eine NCgesteuerte Drehachse (200) aufweist.

17. Vorrichtung nach Anspruch 16, **dadurch gekennzeichnet, dass** pneumatische Antriebe für die übrigen Bewegungen vorhanden sind.

18. Vorrichtung nach Anspruch 14, **dadurch gekennzeichnet, dass** der Gegenhalter (6) im Entnahme- und Übergabekopf (5) so ausgebildet ist, dass der bewegliche Anschlag (20) hinter dem Gegenhalter (6) einschwenkt.

19. Vorrichtung nach Anspruch 14, **dadurch gekennzeichnet, dass** der Behälter als Kasten (1,1',1") mit internen Schrägflächen (2,3) zur zweikantig bündigen Stapelung des plattenförmigen Behältergutes ausgebildet ist.

## Claims

1. Method of emptying receptacles, particularly for use in postal sorting stations, in which items of mail addressed on one side, preferably letters or the like, are supplied in standard boxes, comprising the following method steps:
a) in each case a receptacle open at the top and having plate-like contained goods is brought into a pick-up position,
b) in the pick-up position, a movable removal and transfer head with an opposing holder is positioned above the receptacle and the opposing holder is moved into the receptacle in order to fix the contained goods located in the container as a stack,
c) the receptacle, together with the removal and transfer head, is pivoted through at least 90°, to such an extent that the contained goods are fixed as a stack by the removal and transfer head,
d) the receptacle is withdrawn,
e) the stack held by the opposing holder and a supporting face, offset by about 90° with respect to the latter and belonging to the removal and transfer head, is guided to a stop which is designed such that it can be moved and is pivoted into a position in which the items of mail are aligned vertically,
f) the stack is forwarded by the movable stop.

2. Method according to Claim 1, **characterized in that** in order to fix the contained goods, guide plates are used in addition to the opposing holder and the supporting face.

3. Method according to Claim 1, **characterized in that** the level in the receptacle is detected and the opposing holder is positioned appropriately and secured against displacement.

4. Method according to Claim 1, **characterized in that** the point of rotation of the removal and transfer head is chosen to be approximately at the level of the upper edge of a feed belt for the transport of the stack.

5. Method according to Claim 1, **characterized in that** the receptacle is pivoted between 120 and 180°, preferably through approximately 135°, about one of the stack edges.

6. Method according to Claim 1, **characterized in that** the transfer position of the removal and transfer head is defined automatically in the overall transfer area of the feed belt, depending on the respective position of the stop.

7. Method according to Claim 6, **characterized in that** during the transfer, the rotational position and position of the removal and transfer head, and also the corresponding speeds, accelerations and retardations, are co-ordinated with one another.

8. Method according to Claim 7, **characterized in that** the removal and transfer head is tracked during the transfer as a function of the speed of the movable stop.

9. Method according to Claim 1, **characterized in that** the contained goods are transferred by moving the movable stop.

10. Method according to Claim 1, **characterized in that** the contained goods are forwarded by withdrawing the removal and transfer head with respect to the movable stop.

11. Method according to Claim 1, **characterized in that** the removal and transfer head, when being moved forward and back, moves over a following receptacle already supplied to the pick-up position.

12. Method according to Claim 1, **characterized in that** the rotational position of the removal head is changed as the receptacle is picked up, in such a way that contained goods projecting beyond the receptacle are pressed into the receptacle.

13. Method according to one of the preceding claims, **characterized in that** the receptacle is supplied to the removal and transfer head from the operator side.

14. Device for carrying out the method according to Claim 1 or one of Claims 2 to 13, having a receptacle (1) for plate-like contained goods, particularly for items of mail such as letters or the like, and a movable stop (20) to forward the contained goods, **characterized by** a removal and transfer head (5) having an opposing holder (6) which, in the pick-up position, can be moved into the receptacle (1) by means of a drive means (7), and means of moving the removal and transfer head (5) from the pick-up position to the movable stop (20) and back again and of pivoting the removal and transfer head (5).

15. Device according to Claim 14, **characterized in that** there are guide plates (11, 12) for the lateral guidance of the stack.

16. Device according to Claim 14, **characterized in that** the handling system for the removal and transfer head (5) comprises at least one NC-controlled linear axis (100) and at least one NC-controlled rotational axis (200).

17. Device according to Claim 16, **characterized in that** there are pneumatic drives for the remaining movements.

18. Device according to Claim 14, **characterized in that** the opposing holder (6) in the removal and transfer head (5) is constructed in such a way that the movable stop (20) pivots in behind the opposing holder (6).

19. Device according to Claim 14, **characterized in that** the receptacle is constructed as a box (1, 1', 1'') with internal oblique faces (2, 3) to stack the plate-like contained goods flush on two sides.

## Revendications

1. Procédé pour vider des conteneurs, destiné en particulier à être utilisé dans des installations de tri postal dans lesquelles des produits postaux portant une adresse sur une face, de préférence des lettres ou analogues, sont livrés dans des caissons normalisés, ledit procédé comportant les étapes opératoires suivantes :
a) un conteneur ouvert en haut comportant un produit de conteneur de forme plate est placé dans une position de réception,
b) dans la position de réception, une tête mobile de retrait et de transfert comportant un serre-pièce est positionné au-dessus du conteneur et le serre-pièce est introduit dans le conteneur pour immobiliser le produit de conteneur se trouvant dans le conteneur sous forme de pile,
c) le conteneur est basculé d'au moins 90° par la tête de retrait et de transfert de sorte que le produit de conteneur soit fixé sous forme de pile par la tête de retrait et de transfert,
d) le conteneur est retiré,
e) la pile immobilisée par le serre-pièce et par une surface d'appui, décalée de 90° environ par rapport au serre-pièce, de la tête de retrait et de transfert est amenée à une butée conformée pour être mobile et est basculée dans une position dans laquelle les produits postaux sont orientés verticalement,
f) un transfert de la pile est effectué au moyen de la butée mobile.

2. Dispositif selon la revendication 1, **caractérisé en ce qu'**il est utilisé des tôles de guidage pour immobiliser le produit de conteneur à côté du serre-pièce et de la surface d'appui.

3. Procédé selon la revendication 1, **caractérisé en ce que** le niveau de remplissage du conteneur est déterminé et le serre-pièce est positionné et est empêché de se déplacer en conséquence.

4. Procédé selon la revendication 1, **caractérisé en ce que** le point de rotation de la tête de retrait et de transfert est choisi pour être sensiblement au niveau du bord supérieur d'une bande d'amenée pour le transport de la pile.

5. Procédé selon la revendication 1, **caractérisé en ce que** le basculement du conteneur est effectué entre 120 et 180°, de préférence sur 135° environ, autour de l'un des bords de la pile.

6. Procédé selon la revendication 1, **caractérisé en ce que** la position de transfert de la tête de retrait et de transfert est déterminée automatiquement dans toute la zone de transfert de la bande d'amenée en fonction de la position correspondante de la butée.

7. Procédé selon la revendication 6, **caractérisé en ce que**, pendant le transfert, le point de rotation et la position de la tête de retrait et de transfert, ainsi que les vitesses, accélérations et ralentissements correspondants sont adaptés les uns aux autres.

8. Procédé selon la revendication 7, **caractérisé en ce que** la tête de retrait et de transfert est asservie pendant le transfert en fonction de la vitesse de la butée mobile.

9. Procédé selon la revendication 1, **caractérisé en ce que** le produit de conteneur est transféré en déplaçant la butée mobile.

10. Procédé selon la revendication 1, **caractérisé en ce que** le produit de conteneur est transmis en retirant la tête de retrait et de transfert par rapport à la butée mobile.

11. Procédé selon la revendication 11, **caractérisé en ce que** la tête de retrait et de transfert est passée, par des mouvements de va-et-vient, au-dessus du conteneur suivant déjà amené à la position de réception.

12. Procédé selon la revendication 1, **caractérisé** le point de rotation de la tête de retrait est modifié lors de la réception du conteneur de telle sorte que le produit de conteneur présent dans le conteneur est poussé dans le conteneur.

13. Procédé selon l'une des revendications précédentes, **caractérisé en ce que** le conteneur est amené du côté de l'opérateur à la tête de retrait et de transfert.

14. Dispositif de mise en oeuvre du procédé selon la revendication 1 ou l'une des revendications 2 à 13 comportant un conteneur (1) destiné à un produit de conteneur de forme plate, en particulier un produit postal tel que des lettres ou analogues, et une butée mobile (20) pour transférer le produit de conteneur, **caractérisé par** une tête de retrait et de transfert (5) comportant un serre-pièce (6), qui est peut être mis dans le conteneur dans la position de réception par un moyen d'entraînement (7), et des moyens pour déplacer la tête de retrait et de transfert (5) de la position de réception à la butée mobile (20) et inversement et pour faire basculer la tête de retrait et de transfert (5).

15. Dispositif selon la revendication 14, **caractérisé en ce que** des tôles de guidage (11, 12) sont prévues pour le guidage latéral de la pile.

16. Dispositif selon la revendication 14, **caractérisé en ce que** le système de manipulation de la tête de retrait et de transfert (5) comporte au moins un axe linaire (100) à commande numérique et au moins un axe de rotation (200) à commande numérique.

17. Dispositif selon la revendication 16, **caractérisé en ce qu'**il est prévu des dispositifs d'entraînement pneumatique pour les autres mouvements.

18. Dispositif selon la revendication 14, **caractérisé en ce que** le serre-pièce (6) dans la tête de retrait et de transfert (5) est conformé de telle sorte que la butée mobile (20) bascule en arrière du serre-pièce (6).

19. Dispositif selon la revendication 14, **caractérisé en ce que** le conteneur est conformé en boîtier (1, 1', 1") doté de surfaces inclinées internes (2, 3) destinées à empiler le produit de conteneur de forme plate de façon à venir à fleur de deux bords.
